# EUROPÄISCHE PATENTSCHRIFT

(11) **EP 0 089 662 B1**
(45) Veröffentlichungstag und Bekanntmachung des Hinweises auf die Patenterteilung: **30.12.1986**
(21) Anmeldenummer: 83102780.0
(22) Anmeldetag: 21.03.1983
(51) Int. Cl.: B66C 13/06

(54) **Einrichtung an Hebezeugen für die selbsttätige Steuerung der Bewegung des Lastträgers mit Beruhigung des Pendels der an ihm hängenden Last**
Arrangement on cranes for the automatic control of load carrier movements with stabilisation of the oscillations of the suspended load
Dispositif pour appareils de levage pour la commande automatique du mouvement du porte charge avec amortissement des oscillations de la charge suspendue

(30) Priorität: 22.03.1982 DE 3210450
(43) Veröffentlichungstag der Anmeldung: 28.09.1983
(73) Patentinhaber: Fried. Krupp Gesellschaft mit beschränkter Haftung, 45143 Essen (DE)
(72) Erfinder: Tax, Hans, D-8000 München 40 (DE); Kurz, Herbert, Dipl. Ing., D-8011 Putzbrunn (DE)

## Beschreibung

Die Erfindung betrifft ein Verfahren zur selbsttätigen Steuerung der Bewegung des Lastträgers eines Hebezeugs mit Beruhigung des beim Beschleunigen oder Abbremsen der am Lastträger hängenden Last auftretenden Pendelns der Last während eines Beschleunigungs- bzw. Abbremszeitintervalls, unter Verwendung eines Signalgebers zur Abgabe von Lastträger-Bewegungssteuersignalen zur Bewegungssteuerung eines Lastträger-Verfahrmotors, wobei der Signalverlauf einem zur Intervallmitte symmetrischen, kosinusförmigem Lastträger-Beschleunigungsverlauf mit konstanter Grundbeschleunigung entspricht.

Ein aus der FR-A-2 399 378 bekanntes Verfahren dieser Art befaßt sich mit dem Spezialfall der Pendelberuhigung bei konstanter Zugkraft. Der genannten Druckschrift ist zu entnehmen, daß die Pendelperiode und damit auch die Lastträger-Beschleunigung vom Massenverhältnis abhängig ist. Bei einer Änderung der Lastmasse muß folglich eine neue Pendelperiode und damit ein neuer Lastträger- - Beschleunigungsverlauf bestimmt werden.

Die DE-B-1 2 09 266 befaßt sich damit, wie eine bereits in Pendelbewegung geratene Last abgebremst und beruhigt werden kann. Dies wird dadurch erreicht, daß der Moment maximaler Pendelauslenkung abgewartet wird und dann eine kosinusförmige Lastträger-Beschleunigung bzw. -Abbremsung vorgenommen wird. Ein Hinweis darauf, wie ein Pendeln der Last bei der Beschleunigung bzw. Abbremsung von vorneherein vermieden wird, ist dieser Druckschrift nicht zu entnehmen.

Der Erfindung liegt die Aufgabe zugrunde, für ein Verfahren der eingangs genannten Art eine vom Massenverhältnis unabhängige Formel für die Lastträger-Beschleunigung sowie für die Pendelperiode anzugeben.

Zur Lösung dieser Aufgabe wird vorgeschlagen, daß für den Lastträger-Beschleunigungsverlauf b_{K} die Beziehung gilt : wobei _{VN} die Differenz der Lastgeschwindigkeiten nach und vor dem Beschleunigen bzw. Abbremsen, L die Pendellänge, g die Erdbeschleunigung, n eine ganze Zahl und Tₒ die Pendelperiode bezeichnen mit und wobei der Fall konstanter Zugkraft des Lastträger-Verfahrmotors ausgenommen ist.

Gemäß der Erfindung kann also die Periode größer oder auch kleiner als die Periode im vorbekannten Spezialfall gewählt werden ; im Falle kürzerer Beschleunigungszeiten ergibt sich dann ein dementsprechend erhöhter Maximalwert der Zugkraft, und zwar in der Periodenmitte ; der Katzmotor ist dementsprechend stärker auszulegen. In einer Weiterbildung der Erfindung ist vorgesehen, daß bei im wesentlichen konstanter Pendellänge für unterschiedliche Lastmassen der vom Signalgeber erzeugte Signalverlauf jeweils derselbe ist. Diese Maßnahme vereinfacht das Verfahren beträchtlich, da nunmehr eine einzige Beschleunigungskurve mit einer einzigen Periode für das Abbremsen bzw. Beschleunigen praktisch beliebiger Lastmassen eingesetzt wird.

Die Erfindung wird im folgenden anhand der Zeichnung an Ausführungsbeispielen erläutert.

Es zeigt :
Figur 1A bis 1D den Verlauf der Bewegungsparameter bei konstanter Zugkraft, nämlich
Figur 1A die Beschleunigung,
Figur 1 B die Geschwindigkeit,
Figur 1C den Weg und
Figur 1D die Zugkraft ;
Figur 2A eine Schar von kosinusförmigen Lastträgerbeschleunigungskurven ;
Figur 2B eine stufenförmige Lastträgerbeschleunigungskurve ; und
Figur 3 eine stark vereinfachte Ansicht eines Lastträgers mit Last und gesteuertem Fahrmotor.

In den Fig. und 2 ist mit t die Zeit und T bzw. T, bis T₆ das Beschleunigungszeitintervall angegeben ; b_{K} ist die Lastträgerbeschleunigung. Im nachfolgend beschriebenen Beispiel wird der Lastträger als Katze bezeichnet, was den Index K erklärt. Es kommen natürlich auch andere Lastträger in Frage, wie z. B. Ausleger. Dementsprechend bezeichnet der Index L die an der Katze an einem Seil oder dergl. hängende Last. Der in Fig. 1A mit b_{L} bezeichnete Parameter ist also die Lastbeschleunigung.

Fig. 1B zeigt die Geschwindigkeit v_{K} und V_{L} von Katze und Last während des Zeitintervalls T. In Fig. 1C ist der jeweilige momentan zurückgelegte horizontale Weg s_{K} und S_{L} von Katze bzw. Last angegeben. In Fig. 1 D erkennt man den zeitlichen Verlauf der vom Laufkatzenmotor zur Beschleunigung von Katze und Last aufzuwendenden Zugkraft P.

Es läßt sich nachweisen, daß man einen der Beziehung gehorchenden Verlauf der Lastbeschleunigung (bzw. -verzögerung erhält (C ist eine Konstante), wobei Katze und Last sowohl zum Zeitpunkt t = 0 als auch zum Zeitpunkt senkrecht übereinanderstehen, wenn für die Katzbeschleunigung b_{K} folgende Beziehung gilt :

Hierbei ist V_{N} die Differenz der Geschwindigkeiten nach und vor dem Beschleunigen bzw. Abbremsen ; L steht für die Pendellänge, g für die Erdbeschleunigung und n für eine ganze Zahl mit den Werten 1, 2, 3.... usw ; Tₒ ist die Periode (Eigenschwingzeit des Pendels), für die folgende Beziehung gilt :

Hierin ist mit b_{K} (0) der Wert der Katzbeschleunigung zum Zeitpunkt t = 0 bezeichnet, welcher gleich dem Beschleunigungsmaximalwert ist.

Aus dem Ausdruck für die Katzbeschleunigung bₖ läßt sich durch Integration die Katzgeschwindigkeit wie folgt ermitteln :

Eine weitere Integration ergibt folgende Beziehung für den Katzweg :

Um einer Last eine bestimmte Geschwindigkeitsänderung aufzuprägen, ohne daß anschließend die Last weiterpendelt, ist es also lediglich erforderlich, die Bewegung der Katze durch Vorgabe eines der drei Bewegungsparameter b_{K}, v_{K} oder s_{K} (Gleichung A oder C oder D) unter Berücksichtigung der Periode Tₒ (Gleichung B) zu steuern.

In der schematischen Darstellung gemäß Fig. 3 sind diese Parameter eingetragen. Man erkennt eine Last 10, die über ein Tragseil 12 der Länge L an einer Laufkatze 14 hängt. Diese ist längs einer horizontalen Schiene 16 verfahrbar, wobei sie von einem elektrischen Fahrmotor 18 angetrieben wird. Der Fahrmotor 18 wird von einer steuerbaren Energieversorgung 20 angetrieben, mit der er über strichpunktiert angedeutete Leitungen 22 verbunden ist. Die Energieversorgung 20 wird von einem Signalgeber 24 gesteuert, mit dem sie über Steuerleitungen 26 verbunden ist. Der Signalgeber 24 gibt das in Fig. 1A dargestellte Katzbeschleunigungssignal b_{K} vor, woraufhin die Energieversorgung 20 den Fahrmotor 18 derart elektrische Energie zuführt, daß dieser die Laufkatze 14 entsprechend beschleunigt. Da man bei einer derartigen Fahrmotorsteuerung häufig (z. B. bei den Stellmotoren) von einem Lage-Istwert ausgeht und diesen Lage-Istwert entweder unmittelbar mit einem Lage-Sollwert vergleicht oder nach zeitlicher Differenzierung mit einem Geschwindigkeits-Sollwert vergleicht oder, wie im vorliegendem Falle. nach einer zweiten zeitlichen Differenzierung mit einem Beschleunigungs-Sollwert vergleicht, kann man der Bewegungsregelung der Laufkatze auch den Geschwindigkeitsverlauf v_{K} gemäß Fig. 1 B bzw. den Laufweg s_{K} gemäß Fig. 1C zugrundelegen. Da die Pendelbewegung von der Lastmasse m, in erster Näherung unabhängig ist, kann für die vorkommenden unterschiedlichen Lastmassen in der Regel die gleiche Bewegungssollkurve (b_{K} oder v_{K} oder _{SK}) vorgegeben werden. Bei bekannter Lastmasse besteht darüber hinaus auch die Möglichkeit, die zum Beschleunigen von Katze und Last aufzuwendende Zugkraft P (d. h. Gesamtkraft abzüglich der zur Überwindung der Fahrwiderstände aufzuwendenden Kräfte) des Fahrmotors 18 gemäß der zugeordneten Kurve (Fig. 1D) zu steuern.

Fig. 2A zeigt 6 Beschleunigungskurven b_{K1} bis b_{K6} aus der einer bestimmten Pendellänge 1 und einer bestimmten Geschwindigkeitsdifferenz v, zugeordneten Kurvenschar mit n = 1. Aus der Anfangsbeschleunigung b_{K}(O) ergibt sich gemäß vorstehender Gleichung B die Periode Tₒ sowie gemäß vorstehender Gleichung A der Verlauf der Katzbeschleunigung b_{K}. Man erkennt, daß die Periode Tₒ in einem weiten Bereich variiert werden kann und damit das Zeitintervall T = n To (n = 1 in Fig. 2). Die Beschleunigungskurve mit dem kürzesten Zeitintervall T₁ ist mit b_{K1} bezeichnet, die nächstfolgende mit dem Zeitintervall T₂ mit b_{K2} usw. bis b_{K6}. Ein Sonderfall ist die Kurve b_{K4} mit horizontalem Verlauf, die sich dann ergibt, wenn

Die Kurven b_{K5} und b_{K6} mit negativem Faktor vor der Kosinusfunktion in Gleichung A scheiden im Normalfalle aus, da diese zu einem unerwünschten Spitzenwert der vom Fahrmotor 18 aufzubringenden Zugkraft in der Periodenmitte führen. Für die vom Fahrmotor aufzubringende Beschleunigungs-Zugkraft P gilt nämlich folgende Beziehung :

Wie Fig. 1A zeigt, steigt die Lastbeschleunigung ausgehend von Null auf einen Maximalwert in der Periodenmitte, was nach Multiplikation mit der im allgemeinen die Katzmasse m_{K} übersteigenden Lastmasse m_{L} zu einem entsprechend hohen Zugkraftbeitrag in der Periodenmitte führt. Um eine entsprechende Zugkraftspitze in der Periodenmitte zu vermeiden, wird durch entsprechende Wahl der Katzbeschleunigung b_{K} der von der Katze herrührende Anteil an der Zugkraft entsprechend reduziert und im dargestellten Beispiel sogar auf umgekehrtes Vorzeichen gebracht.

Man kann nun bei gegebenem Massenverhältnis m_{K} : m_{L} gerade diejenige Katzbeschleunigungskurve aus der Kurvenschar auswählen, die zu konstanter Zugkraft P während der gesamten Periode führt. Es läßt sich zeigen, daß die mit Pₒ bezeichnete konstante Zugkraft folgenden Wert annimmt :

Für den Periodenanfangspunkt gilt : woraus die Anfangsbeschleunigung b_{K} (0) resultiert, die in die Gleichungen A und B einzusetzen ist, woraus sich die Kurvenform b_{K} gemäß Fig.lA ergibt. Den Fig.lA bis 1B liegen folgende Werte zugrunde :
L = 24,85 m,
b_{K} (0) = 1,22 m/sec²,
m_{L} = 1 000 kg,
m_{K} = 427 kg,
V_{N} = 2 m/sec,
n = 1

Es ergibt sich eine Schwingungsperiode Tₒ von 5,47 sec ; die konstante Zugkraft P₀ beträgt 522· 9,81 N. Soll für die vorgegebene Lastmasse von 1 000 kg ein Fahrmotor mit optimal angepaßter maximaler Zugkraft gewählt werden, so ist dies ein Fahrmotor, der für eine Zugkraft von 522 - 9,81 N zuzüglich der zur Überwindung der Fahrwiderstände aufzubringenden Kraft ausgelegt ist. Der Fahrmotor kann dann über die gesamte Beschleunigung bzw. Abbremsstrecke mit im wesentlichen gleichem Antriebsmoment fahren.

Wird nun bei unveränderter Pendellänge L und Katzmasse m_{K} eine geringere Lastmasse m_{L} angehängt, so könnte für dieses neue Massenverhältnis wiederum diejenige Beschleunigungskurve b_{K} aus der zugeordneten Kurvenschar ausgewählt werden, die zu konstanter Zugkraft P₀ führt, was wiederum besonders gleichmäßigen Lauf der Katze zur Folge hätte. Der Einfachheit halber kann man jedoch auch in vielen Fällen die Beschleunigungskurve b_{K} unverändert beibehalten, was dann dazu führt. daß die Zugkraft P zur Periodenmitte hin abfällt. Dies ist in Fig. 1D mit einer strichpunktierten Linie dargestellt, für den Fall, daß die Lastmasse m_{K} nurmehr etwa 410 kg beträgt.

Mit abnehmender Pendellänge L nimmt auch die Periode T₀ gemäß Gleichung B ab : dementsprechend wächst die Amplitude der Katzbeschleunigung b_{K}. Um weiterhin zu vermeiden, daß die maximale Zugkraft überschritten wird, ist es zweckmäßig, das Beschleunigen bzw. Abbremsen während wenigstens zweier aufeinanderfolgender Perioden vorzunehmen, wobei dann n = 2 in die Gleichungen A und B einzusetzen wäre. Die gesamte Beschleunigungs- oder Verzögerungszeit T ist das n-fache. also das zweifache der Periode Tₒ gemäß Gleichung B mit n = 2 bzw. das etwa 1,586-fache der Periode Tₒ gemäß Gleichung B mit n = 1.

Näherungsweise kann anstelle eines kontinuierlichen Verlaufes der Katzbeschleunigung b_{K} auch ein stufenweiser Verlauf der Steuerung des Fahrmotors 18 zugrundegelegt werden wie dies durch die Kurve b_{K7} in Fig. 2B angedeutet ist. Man erkennt jeweils 3 Stufen links und rechts von der Intervallmitte T₇/2, die zur Intervallmitte hin in gleicher Weise abfallen und zur Intervallmitte symmetrisch sind.

Vorstehend wurde anhand der Fig. 1A bis 1 D zwar lediglich der Anfahrvorgang erläutert, bei dem die Lastgeschwindigkeit vom Werte 0 auf den Wert _{VN} gebracht wird ; es ist jedoch klar, daß der Abbremsvorgang in gleicher Weise vonstatten geht, wobei lediglich die Beschleunigungskurve b_{K} gemäß Fig. 1A jedoch mit umgekehrtem Vorzeichen vom Signalgeber 24 der Motorsteuerung zugrundezulegen ist. Um an einen definierten Lastabladepunkt zu gelangen, muß dementsprechend der Abbremsvorgang in einer Entfernung sₒ von diesem Punkt eingeleitet werden, die der in Fig. 1C eingezeichneten Anfahrbeschleunigungsstrecke sₒ entspricht.

## Patentansprüche

1. Verfahren zur selbsttätigen Steuerung der Bewegung des Lastträgers (14) eines Hebezeugs mit Beruhigung des beim Beschleunigen oder Abbremsen der am Lastträger (14) hängenden Last (10) auftretenden Pendelns der Last (10) während eines Beschleunigungs- bzw. Abbremszeitintervalls (T), unter Verwendung eines Signalgebers (24) zur Abgabe von Lastträger-Bewegungssteuersignalen zur Bewegungssteuerung eines Lastträger-Verfahrmotors (18), wobei der Signalverlauf einem zur Intervallmitte (T/2) symmetrischen, kosinusförmigem Lastträger-Beschleunigungsverlauf (b_{K}) mit konstanter Grundbesschleunigung entspricht, dadurch gekennzeichnet, daß für den Lastträger-Beschleunigungsverlauf (b_{K}) die Beziehung gilt : wobei _{VN} die Differenz der Lastgeschwindigkeiten nach und vor dem Beschleunigen bzw. Abbremsen, L die Pendellänge, g die Erdbeschleunigung, n eine ganze Zahl und Tₒ die Pendelperiode bezeichnen mit und wobei der Fall konstanter Zugkraft des Lastträger-Verfahrmotors (18) ausgenommen ist.

2. Verfahren nach Anspruch 1, dadurch gekennzeichnet, daß bei im wesentlichen konstanter Pendellänge (L) für unterschiedliche Lastmassen (mJ der vom Signalgeber (24) erzeugte Signalverlauf jeweils derselbe ist.

## Claims

1. Method for the automatic control of the movement of the load carrier (14) of a hoist with stilling of the oscillation of the load (10) occurring in the acceleration or braking of the load (10) suspended from the load carrier (14), during an acceleration or braking time interval (T), using a signal emitter (24) for the emission of load carrier movement control signals for the control of movement of a load carrier movement motor (18), where the signal course corresponds to a load carrier acceleration course (b_{K}) of cosine form, symmetrical in relation to the middle (T/2) of the interval, with constant basic acceleration, characterised in that the following equation is valid for the load carrier acceleration course (b_{K}) : wherein : _{VN} signifies the difference of the load speeds after and before the acceleration and braking, L the pendulum length, g gravity, n a whole number and To the pendulum period, with and wherein the case of constant traction force of the load carrier movement mortor (18) is excepted.

2. Method according to Claim 1. characterised in that in the case of a substantially constant pendulum length (L), for different load masses (m_{L}) the signal course produced by the signal emitter (24) is in each case the same.

## Revendications

1. Procédé pour la commande automatique du mouvement du porte-charge (14) d'un appareil de levage, avec amortissement des oscillations de la charge (10) suspendue au porte-charge (14) qui apparaissent lors de l'accélération ou du freinage, pendant un intervalle de temps (T) d'accélération ou de freinage, avec utilisation d'un générateur de signal (24) pour délivrer des signaux de commande du mouvement du porte-charge, en vue de la commande d'un moteur (18) de déplacement du porte-charge. la variation du signal dans le temps correspondant à une variation de l'accélération (b_{K}) du porte-charge en forme de fonction cosinus, symétrique par rapport au milieu (T/2) de l'intervalle de temps, avec accélération fondamentale constante, caractérisé en ce que la relation suivante s'applique à la variation de l'accélération (b_{K}) du porte-charge : V_{N} désignant la différence des vitesses de la charge après et avant l'accélération ou le freinage, L la hauteur de suspension, g l'accélération de la pesanteur, n un nombre entier et Tₒ la période d'oscillation, avec : le cas d'une force de traction constante du moteur (18) de déplacement du porte-charge étant exclu.

2. Procédé selon la revendication 1, caractérisé en ce que, pour une hauteur de suspension (L) sensiblement constante, l'allure du signal délivré par le générateur de signal (24) reste sensiblement la même pour des charges de masses (_{ML}) variables.
